# EUROPÄISCHE PATENTANMELDUNG

(11) **EP 1 306 938 A2**
(43) Veröffentlichungstag der Anmeldung: **02.05.2003**
(21) Anmeldenummer: 02000958.5
(22) Anmeldetag: 16.01.2002
(51) Int. Cl.: H01R 39/64

(54) **Drehkontakt**

(30) Priorität: 16.01.2001 DE 10101879
(71) Anmelder: Lewandowski, Andreas, 78244 Gottmadingen (DE)
(72) Erfinder: Lewandowski, Andreas, 78244 Gottmadingen (DE)

(57) **Zusammenfassung**

Ein drehbarer Kontakt zur Übertragung elektrischer Energie, zur Übertragung von Wärmeenergie oder zur Übertragung elektrischer Energie und Wärmeenergie, bestehend aus mindestens einer feststehenden Kontaktfläche 9 und mindestens einer drehbaren Kontaktfläche 10 sowie mindestens einem abgeschlossenen Hohlraum 5 zwischen den beiden Kontaktflächen. Der Hohlraum ist, entsprechend der zu übertragenden Energie, mit einem elektrischleitenden, wärmeleitenden oder einem elektrisch- und wärmeleitenden Medium gefüllt. Die Kontaktflächen 9, 10 und der Hohlraum 5 können radial oder axial angeordnet sein.

## Beschreibung

Die Erfindung betrifft einen drehbaren Kontakt zur Übertragung von elektrischer Energie und/oder Wärmeenergie.

Drehbare Kontakte, speziell zur Übertragung elektrischer Energie, sind aus dem Stand der Technik bekannt. Diese Kontakte werden dazu eingesetzt, elektrische Energie in einen oder aus einem drehbaren Körper zu übertragen. Diese Kontakte sind in unterschiedlichen Bauformen ausgeführt.

Zum einen über herkömmliche Schleifkontakte. Diese Schleifkontakte bestehen entweder aus sogenannten "Kohlebürsten", die aus unterschiedlichen leitenden Materialien bestehen und Schleifringen, oder aus Kontaktfedern aus leitenden Blechstreifen oder Drähten und Schleifringen. In beiden Fällen liegen die Kontakte auf den Schleifringen auf. Durch die vorhandene Reibung werden Kontakte und Schleifringe mit der Zeit abgenutzt. Außerdem entstehen bei der Energieübertragung elektrische Funken.

Eine weitere Möglichkeit, elektrische Energie zu übertragen, liegt in der Induktion. Diese Energieübertragung ist unter anderem aus DE 199 21 546 A1 bekannt. Die Energieübertragung erfolgt, ähnlich wie bei einem Generator oder Motor mittels, einer Primärspule und Sekundärspule, die sich zueinander drehend bewegen. Die Primärspule ist mit einer stationären Stromquelle kontaktiert. Die Sekundärspule ist mit dem drehbaren Körper verbunden. Durch Induktivität wird in der Sekundärspule ein Strom erzeugt, der für einen drehbaren Verbraucher, in diesem Fall Heizelemente, verwendet werden kann.

Die Wärmeübertragung, zum Beispiel bei einem Laminator mit innenbeheizten Rollen, wird nach dem Stand der Technik durch Wärmeströmung (Konvektion) bzw. durch Wärmestrahlung, d.h. durch Emission und Absorption von elektromagnetischen Wellen erreicht. Die Heizung der Laminatoren besteht aus einer feststehenden Achse und einer sich darüber drehenden Röhre. Zwischen dem Heizstab und der Röhre befindet sich ein Luftspalt.

Ausgehend von diesem Stand der Technik liegt der Erfindung somit die Aufgabe zugrunde, einen Drehkontakt zur Übertragung von elektrischer Energie und/oder Wärmeenergie anzugeben, mit dem die Energieübertragung verschleißfrei, funkenfrei und zu erheblich geringeren Kosten möglich ist und somit der Kundennutzen entscheidend verbessert werden kann.

Diese Aufgabe wird dadurch gelöst, dass der Drehkontakt aus mindestens einem drehbaren und mindestens einem feststehenden Kontakt besteht, zwischen denen sich ein Hohlraum befindet, der mit einem elektrischleitenden und/oder wärmeleitenden Medium gefüllt ist.

Gemäß einer bevorzugten Ausgestaltung der Erfindung ist der Hohlraum mit einem pastenähnlichem Medium gefüllt. Pastenähnliche Medien eignen sich besonders gut, da sich der Hohlraum gegenüber der Umgebung aufgrund der Beschaffenheit der Paste leichter abdichten lässt. Pastenähnliche Medien bieten den weiteren Vorteil, dass sie, wie flüssige Medien, direkt an den Kontaktflächen anliegen und somit eine gute Wärmeenergieübertragung und/oder elektrische Energieübertragung zulassen.

Somit wird erfindungsgemäß ein Drehkontakt angegeben, der die Energieübertragung mittels eines leitfähigen Mediums zwischen den beiden Kontaktflächen realisiert. Diese Art der Energieübertragung bietet eine verschleißfreie Kopplung zwischen feststehenden und drehbaren Bauteilen. Die verschleißfreie und somit abriebfreie Energieübertragung lässt sich daher besonders vorteilhaft in der Reinraumtechnik einsetzen. Ebenso eignet sich diese Art der Kontaktierung zur elektrischen Energie- und zur Wärmeenergieübertragung. Durch die Unterbindung der Funkenbildung eignet sich die Erfindung besonders in einem explosionsgefährdeten Umfeld. Durch die Integrierung des Hohlraums in die Bauteile ist es ebenso möglich, eine erhebliche Kostenreduzierung zu erzielen, da keine zusätzlichen Teile wie Kohlen, Spulen oder Kontaktfedern notwendig sind. Der erfindungsgemäße Drehkontakt ist somit in einer Vielzahl von Anwendungen einsetzbar. So zum Beispiel in Laminatoren zur Energieübertragung, zum Beheizen der Laminierrollen oder in Greifarmen zur Übertragung von Signalen oder elektrischer Energie für Antriebe im explosionsgefährdeten Umfeld oder in der Reinraumtechnik.

Weitere vorteilhafte Ausführungsformen sind in den Unteransprüchen gekennzeichnet.

Der erfindungsgemäße Drehkontakt wird nun anhand von bevorzugten Ausführungsbeispielen mit Hilfe der beigefügten Zeichnungen näher erläutert. Es zeigen:
- Figur 1: eine Vorderansicht eines Drehkontakts ausgeführt als Lagerstelle,
- Figur 2: einen Querschnitt des in Fig. 1 dargestellten Drehkontakts als Lagerstelle,
- Figur 3: eine perspektivische Darstellung des Drehkontakts als Lagerstelle,
- Figur 4: eine perspektivische Ansicht eines Drehkontakts für die Energieübertragung auf eine Welle,
- Figur 5: Vorderansicht eines Drehkontakts für die Energieübertragung auf eine Welle mit einem Kontakt,
- Figur 6: Querschnitt des in Fig. 5 abgebildeten Drehkontakts für die Energieübertragung auf eine Welle mit einem Kontakt,
- Figur 7: Draufsicht eines Drehkontakts für die Energieübertragung auf eine Welle mit zwei Kontakten,
- Figur 8: Querschnitt des in Fig. 7 abgebildeten Drehkontakts für die Energieübertragung auf eine Welle mit zwei Kontakten,
- Figur 9: Vorderansicht eines Drehkontakts zur Übertragung von Wärmeenergie für einen Laminator,
- Figur 10: Querschnitt des in Fig. 9 dargestellten Drehkontakts zur Übertragung von Wärmeenergie für einen Laminator,
- Figur 11: Detailansicht des in Fig. 9 und Fig. 10 abgebildten Drehkontakts zur Übertragung von Wärmeenergie für einen Laminator.

Fig. 1 und Fig. 2 zeigen eine Vorderansicht und einen Querschnitt eines Drehkontakts 1 der als Lagerstelle ausgeführt ist. Der feststehende Kontakt ist als Lagergehäuse 2 ausgeführt. Der Wellenzapfen 3 der Lagerstelle ist der drehbare Kontakt. Beide Bauteile sind in diesem Ausführungsbeispiel aus Kunststoff. Das Lagergehäuse 2 ist mit einer Abdeckung 4 verschlossen. Lagergehäuse 2, Abdeckung 4 und Wellenzapfen 3 bilden einen Hohlraum 5. Dieser Hohlraum 5 ist in diesem Ausführungsbeispiel mit einem elektrischleitenden Medium gefüllt. Die Abdichtung des Hohlraums 5 zur Umgebung im Bereich des Lagergehäuses 2 und des Wellenzapfens 3 ist in diesem Beispiel vorzugsweise als Labyrinthdichtung 6 ausgeführt. Es ist aber auch jede andere Form der Wellendichtung wie zum Beispiel Wellendichtringe oder Stopfbuchsen, vorstellbar. Labyrinthdichtungen bieten jedoch gegenüber anderen Dichtungen den Vorteil, verschleißfrei zu sein. Die elektrische Leitung wird mittels Flachstecker 7 und 8 sowie dem Drehkontakt 9 und dem feststehenden Kontakt 10 hergestellt.

Fig. 3 zeigt eine perspektivische Darstellung des obig beschriebenen Drehkontakts 1 als Lagerstelle. Diese Bauform bietet speziell bei geringen Belastungen eine verschleißfreie und kostengünstige Ausführung.

Fig. 4 zeigt eine perspektivische Ansicht eines Drehkontakts 11 für die Energieübertragung auf eine Welle. Dieses Ausführungsbeispiel dient zur' Übertragung von elektrischer Energie als Signal oder für einen Verbraucher. Die Drehkontakte 12 sind verdrehsicher auf der Welle 13 befestigt. Der feststehende Kontakt 14 ist im Gehäuse 15 befestigt. Das Gehäuse 15 und die Welle 13 sind zueinander drehbar gelagert.

Fig. 5 und Fig. 6 zeigen die Vorderansicht und den Querschnitt des oben beschriebenen Drehkontakts 11 für die Energieübertragung auf eine Welle. Der elektrische Strom wird bei diesem Aufbaubeispiel über den feststehenden Kontakt 14, den mit dem elektrischleitenden Medium gefüllten Hohlraum 16, den drehbaren Kontakt 17 auf die Litze 18 geleitet. Der Hohlraum ist in diesem Ausführungsbeispiel mit Stopfbuchsen 19 abgedichtet. Verschlossen wird der Hohlraum mit den Abdeckungen 20. Auch bei diesem Ausführungsbeispiel ist eine alternative Ausführung der Stopfbuchse 19 als Dichtung möglich. Es eignen sich auch hier alle möglichen Wellendichtungen wie zum Beispiel Wellendichtringe oder Labyrinthdichtungen.

Fig. 7 und 8 zeigen eine Draufsicht und einen Querschnitt eines Drehkontakts 28 für die Energieübertragung auf eine Welle mit zwei Kontakten. Der Drehkontakt mit zwei Kontakten ist gleich aufgebaut wie Drehkontakt 11 mit einem Kontakt. Der Drehkontakt mit zwei Kontakten besitzt jedoch ein zusätzliches Gehäuseteil 29 und einen zusätzlichen Kern 30 sowie zwei Stopfbuchsen 19, zwei drehbare Kontakte 17, zwei feststehende Kontakte 14 und eine zweite Litze 18. Die Anzahl der Kontakte des Drehkontakts lässt sich somit auf eine beliebige Zahl erweitern. Hierzu muss der Aufbau um jeweils ein Gehäuse 29, einen Kern 30, einen drehbaren Kontakt 17, einen feststehenden Kontakt 14, eine Stopfbuchse 19 sowie eine Litze 18 erweitert werden.

Fig. 9 und Fig. 10 zeigen Vorderansicht und Querschnitt eines Drehkontakts zur Übertragung von Wärmeenergie für einen Laminator. Der Drehkontakt 21 dient zur wärmeleitenden Verbindung des Heizstabs 22 und der Laminierrolle 23. Zwischen Heizstab 22 und Laminierrolle 23 befindet sich ein Hohlraum 24. Dieser Hohlraum ist mit einem wärmeleitenden Medium gefüllt. Neben der Aufgabe der Wärmeübertragung erfüllt das Medium in diesem Ausführungsbeispiel die zusätzliche Aufgabe der gleichmäßigen Wärmeverteilung. Verschlossen wird der Hohlraum mit den Abdeckungen 25, den Stopfbuchsen 26 und den Deckeln 27. Auch in diesem Ausführungsbeispiel sind alternative Wellendichtungen wie zum Beispiel Wellendichtringe oder Labyrinthdichtungen, vorstellbar. Durch das Einbringen des wärmeleitenden Mediums lässt sich die Rollenheizung erheblich verbessern. Es ist möglich die Wärmeenergie mittels eines speziellen wärmeleitenden Mediums erheblich zu verbessern ebenso führt das Medium zu einer verbesserten Wärmeverteilung.

Fig. 11 zeigt eine Detailansicht des Querschnitts eines Drehkontakts zur Übertragung von Wärmeenergie für einen Laminator. Das Ausführungsbeispiel führt speziell bei Laminatoren zu einer erheblichen Reduzierung der notwendigen Heizleistung. Außerdem wird das Laminierergebnis durch die gleichmäßige Wärmeverteilung erheblich verbessert.

## Patentansprüche

1. Ein Drehkontakt 1 zur Übertragung von elektrischer Energie und / oder zur Übertragung von Wärmeenergie, **dadurch gekennzeichnet, dass**, zwischen mindestens zwei Kontaktfläche 9 und 10 mindestens ein Hohlraum 5 eingeschlossen ist, der mit einem wärmeleitenden Medium, einem elektrischleitenden Medium oder einem elektrischleitenden und wärmeleitenden Medium gefüllt ist.

2. Drehkontakt nach Anspruch 1, **dadurch gekennzeichnet, dass** der Drehkontakt als Lagerstelle ausgeführt ist.

3. Drehkontakt nach Anspruch 2, **dadurch gekennzeichnet, dass** die Dichtung zwischen dem feststehenden Teil 2 und dem drehbaren Teil 3 als eine Labyrinthdichtung ausgeführt ist.

4. Drehkontakt nach Anspruch 2, **dadurch gekennzeichnet, dass** die Dichtung zwischen feststehendem Gehäuse und drehbarer Welle als Wellendichtung ausgeführt ist.

5. Drehkontakt nach Anspruch 2, **dadurch gekennzeichnet, dass** die Bauteile vorzugsweise aus Kunststoff ausgeführt sind.

6. Drehbare Kontakte nach Anspruch 1, **dadurch gekennzeichnet, dass** der drehbare Kontakt 11 zur Übertragung elektrischer Energie auf einer durchgehenden Achse 13 angebracht ist.

7. Drehbarer Kontakt nach Anspruch 6, **dadurch gekennzeichnet, dass** der drehbare Kontakt 11 mit einer Vielzahl von Kontakten ausgeführt ist.

8. Drehbarer Kontakt nach Anspruch 1 **dadurch gekennzeichnet, dass** der drehbare Kontakt über eine Vielzahl von Hohlräumen und Kontaktflächen verfügt.

9. Drehbarer Kontakt nach Anspruch 1, insbesondere für einen Laminator, **dadurch gekennzeichnet, dass** der Hohlraum zwischen den Kontaktflächen mit einem wärmeleitenden Medium gefüllt ist.

10. Beweglicher Kontakt nach Anspruch 1 **dadurch gekennzeichnet, dass** mindestens eine Kontaktfläche eben ausgeführt ist und mindestens eine der Kontaktflächen eine nicht kreisförmige Bewegung ausführt.
